# EUROPÄISCHE PATENTSCHRIFT

(11) **EP 2 138 619 B1**
(45) Veröffentlichungstag und Bekanntmachung des Hinweises auf die Patenterteilung: **28.03.2012**
(21) Anmeldenummer: 09006768.7
(22) Anmeldetag: 20.05.2009
(51) Int. Cl.: D05B 27/00, D05B 27/02

(54) **Transporteur zum Transport von Nähgut während des Betriebs einer Nähmaschine**
Transporter for transporting sewing material while operating a sewing machine
Transporteur destiné au transport de produits de couture pendant le fonctionnement d'une machine à coudre

(30) Priorität: 24.06.2008 DE 102008030000
(43) Veröffentlichungstag der Anmeldung: 30.12.2009
(73) Patentinhaber: Dürkopp Adler AG, 33719 Bielefeld (DE)
(72) Erfinder: Heckner, Christoph, 32130 Enger (DE); Langreck, Gerd, 33378 Rheda-Wiedenbrück (DE); Krljar, Dorjan, 33607 Bielefeld (DE)
(74) Vertreter: Hofmann, Matthias

(56) Entgegenhaltungen:
- DE-A1- 10 002 456
- GB-A- 206 039
- JP-A- 2004 174 120
- US-A- 3 320 912
- US-A- 4 159 004

## Beschreibung

Die Erfindung betrifft einen Transporteur zum Transport von Nähgut während des Betriebs einer Nähmaschine nach dem Oberbegriff des Anspruchs 1. Ferner betrifft die Erfindung eine Nähmaschine mit einem derartigen Transporteur.

Ein derartiger Transporteur ist unter anderem aus der JP 2004/174120 A bekannt. Aus der DE 100 02 456 A1 ist eine Stoffvorschubvorrichtung mit zwei Stoffschiebern bekannt, zwischen denen ein Stichloch für eine Nähnadel begrenzt ist. Eine Einstelleinrichtung mit einer Brücke in Form eines Nockengliedes verbindet die beiden Stoffschieber derart, dass ein Abstand zwischen diesen einstellbar ist. Die GB 209,039 zeigt Stoffschiebermechanismen für Nähmaschinen.

Beim Betrieb einer Nähmaschine kann es insbesondere dann, wenn schwere Materialien wie beispielsweise Leder verarbeitet werden, zu Verformungen der Nähnadel bis hin zum Bruch der Nähnadel kommen. Zudem kommt es bei durch Nähgut verursachtere Verformung der Nähnadel vor, dass Fehlstiche erzeugt werden, da eine Schlinge des von der Nähnadel geführten Oberfadens vom hiermit zusammenwirkenden Stichbildungswerkzeug nicht korrekt ergriffen wird.

Es ist eine Aufgabe der vorliegenden Erfindung, einen Transporteur der eingangs genannten Art derart weiterzubilden, dass die Wahrscheinlichkeit eines Nadelbruchs und/oder eines Fehlstichs verringert ist.

Diese Aufgabe ist erfindungsgemäß gelöst durch einen Transporteur mit den im Anspruch 1 angegebenen Merkmalen.

Erfindungsgemäß wurde erkannt, dass eine einstellbare Transporteurwand die Möglichkeit liefert, die Nähnadel im Betrieb auf der Seite, die vom Stichbildungswerkzeug, das beim Nähen mit der Nadel zusammenwirkt, abgewandt ist, wirkungsvoll gegen eine unerwünschte Auslenkung, beispielsweise durch schweres Nähgut, zu sichern. Die Transporteurwand kann so eingestellt werden, dass bereits geringe Auslenkungen der Nähnadel in Richtung auf die Transporteurwand dazu führten, dass die Transporteurwand die Nähnadel abstützt und damit einen Bruch oder ein Verbiegen der Nähnadel verhindert. Zudem ist durch die einstellbare Transporteurwand gewährleistet, dass eine Fadenschlinge bzw. -schlaufe nicht unerwünscht auf die vom mit der Nadel zusammenwirkenden Stichbildungswerkzeug abgewandte Seite ausweicht. Die Fadenschlinge kann dann sicher vom Stichbildungswerkzeug ergriffen werden. Bei der Nähmaschine kann es sich um eine Einnadel- oder um eine Zweinadelmaschine handeln. Bei der Ausführung der Nähmaschine als Zweinadelmaschine können zwei Transporteurwände vorgesehen sein, die bei montiertem Transporteur der Zweinadelmaschine jeweils einem zugeordneten Stickbildungswerkzeug, beispielsweise einem Greifer, gegenüberliegend, also von diesem abgewandt, angeordnet sind. Anstelle von zwei Transporteurwänden kann bei der Ausführung als Zweinadelmaschine auch eine gemeinsame Transporteurwand vorgesehen sein, die beiderseits zum Abstützen jeweils einer der beiden Nadeln der Zweinadelmaschine ausgebildet ist.

Eine kontinuierliche Einstellbarkeit des Abstand des nach Anspruch 2 führt zur Möglichkeit einer besonders feinen und damit genauen Vorgabe des Abstandes der Transporteurwand zum Nadel-Bewegungsbereich. Alternativ ist auch eine Einstellbarkeit des Abstands über eine oder mehrere Stufen möglich.

Eine Einstelleinrichtung nach Anspruch 3 lässt sich mit geringen Herstellungskosten realisieren.

Ein Schwächungsabschnitt nach Anspruch 4 stellt ein Festkörpergelenk zur definierten Auslenkung der Transporteurwand zum Einstellen von dieser dar.

Eine Stärkenverringerung der Wandstärke im Schwächungsabschnitt nach Anspruch 5 hat sich als besonders geeignet zur Erzeugung einer elastischen Verlagerung der Transporteurwand zur Einstellung von dieser herausgestellt.

Durchgangsnuten nach Anspruch 6 verbessern die Auslenkbarkeit der Transporteurwand beim Einstellen von dieser. Die Durchgangsnuten sind insbesondere als Sacknuten ausgeführt, so dass trotz der Durchgangsnuten die Transporteurwand einstückig mit den benachbarten Abschnitten des Grundkörpers verbunden ist.

Eine verbesserte Auslenkbarkeit der Transporteurwand gilt besonders für eine Ausführung der Einstelleinrichtung nach Anspruch 7.

Eine Ausführung der Einstelleinrichtung nach Anspruch 8 erlaubt eine einfache Einstellung.

Eine Ausführung des trägerfesten Einstellabschnitts nach Anspruch 9 ist besonders stabil. Bei dieser Ausgestaltung ist der trägerfeste Einstellabschnitt kein vom Transporteur separates Bauteil. Bei dem Einstellabschnitt kann es sich um einen integralen Bestandteil des Grundkörpers handeln. Eine Beweglichkeit des trägerfesten Einstellabschnitts zur Transporteurwand kann dann über ein Festkörpergelenk erreicht werden. Das Festkörpergelenk kann als Schwächungsabschnitt im Übergangsbereich zwischen der Transporteurwand und einem Transporteur-Grundkörper ausgebildet sein. Prinzipiell ist auch eine mehrteilige Ausführung des Transporteurs möglich, bei der beispielsweise der Einstellabschnitt ein vom sonstigen Transporteur lösbares Teil darstellt. Auch eine Ausführung des Einstellabschnitts als Schwenkelement, das über ein Schwenkgelenk mit dem Grundkörper des Transporteurs verbunden ist, ist möglich.

Die Vorteile einer Nähmaschine nach Anspruch 10 entsprechen denen, die vorstehend unter Bezugnahme auf den erfindungsgemäßen Transporteur erläutert wurden.

Ein Ausführungsbeispiel der Erfindung wird nachfolgend an Hand der Zeichnung näher erläutert. In dieser zeigen:
- Fig. 1: eine teilweise innere Details freigebende bedienerseitige Seiten- ansicht einer Nähmaschine;
- Fig. 2: vergrößert und stärker im Detail einen Stichbildungsbereich der Nähmaschine nach Fig. 1 mit einer Nähnadel, einem Greifer sowie einem Transporteur für Nähgut,
- Fig. 3: eine perspektivische Ansicht des Transporteurs, gesehen schräg von einer von einem Nadel-Bewegungsbereich abgewandten Seite her;
- Fig. 4: perspektivisch den Transporteur von einer im Vergleich zu Fig. 3 in etwa gegenüberliegenden Blickrichtung her;
- Fig. 5: eine Aufsicht auf den Transporteur; und
- Fig. 6: einen Schnitt gemäß Linie VI-VI in Fig. 5.

Eine Nähmaschine 1 weist eine Grundplatte 2 mit einem sich davon aufwärts erstreckenden Ständer 3 und einem abgewinkeltem Arm 4 auf. Letzterer endet in einem Kopf 5. In dem Arm 4 ist drehbar eine Armwelle 6 gelagert, die in dem Kopf 5 einen Kurbeltrieb 7 mit einem Fadenhebel 8 antreibt. Der Kurbeltrieb 7 steht antriebsmäßig mit einer in dem Kopf 5 verschiebbar gelagerten Nadelstange 9 in Verbindung. Letztere hat an ihrem unteren Ende eine Nähnadel 10. Die Nähnadel 10 ist vom Kurbeltrieb 7 auf und ab bewegbar. Hierbei durchläuft die Nähnadel 10 einen Nadel-Bewegungsbereich, der nachfolgend noch erläutert wird. Die Nähnadel 10 führt in einem Öhr einen von einer Spule 12 über eine Fadenspannvorrichtung und den Fadenhebel 8 zugeführten Nadelfaden 13.

Auf der Grundplatte 2 ist eine Auflage- bzw. Stichplatte 14 montiert, auf der ein Nähgutteil 15 aufliegt. Die Auflageplatte 14 hat eine Stoffschieber-Öffnung bzw. Stichplatten-Ausnehmung 16, die für den Durchtritt eines Transporteurs bzw. Stoffschiebers 17 ausgebildet ist. Der Transporteur 17 hat ein Stichloch 18 zum Durchtritt der Nadel 10. Der Transporteur 17 ist über ein unterhalb der Grundplatte 2 angetriebenes Schub- und Hubgetriebe angetrieben.

Unterhalb der Auflageplatte 14 ist ein Greifer 19 angeordnet, der einen Greiferkörper 20 mit einer Greiferspitze 21 aufweist. Letzterer ist fest mit einer Welle verbunden, die eine sich parallel zur Nadelstange 9 erstreckende, vertikale Drehachse 22 aufweist. Gelagert ist diese Welle drehbar in einem mit der Grundplatte 2 verschraubten Lagerbock 23. In diesem ist zudem eine Antriebswelle 24 gelagert, die mit einem im Innern des Lagerbocks 23 angeordneten Zahnradgetriebe verbunden ist. Die Antriebswelle 24 ist über einen Riementrieb 25 antriebsmäßig mit der Armwelle 6 verbunden.

Fig. 2 zeigt den Stichbildungsbereich der Nähmaschine 1 stärker im Detail. Dargestellt ist die Situation, nachdem die Nähnadel 10 aus dem Stichloch 18 heraus wieder in Richtung auf den oberen Totpunkt zu zurückgezogen ist. Der Nadelfaden 13 bildet unterhalb des Stichlochs 18 eine Nadelfadenschlaufe 26, die bei der anschließenden Verknotung mit einem Unterfaden 27 verknotet wird. Letzterer wird dem Stichbildungsbereich von einem im Greiferkörper 20 untergebrachten Spulen- bzw. Fadenwickelgehäuse zugeführt. In Fig. 2 ist eine Nährichtung durch einen Richtungspfeil N angegeben.

Fig. 3 bis 6 zeigen den Transporteur 17 im Detail. Dieser hat einen oberen Transportabschnitt 28 mit einer beiderseits des Stichlochs 18 sägezahnartig ausgeführten Oberfläche zum reibschlüssigen Zusammenwirken mit dem Nähgut 15. Der Transportabschnitt 28 führt in der Stoffschiebe-Öffnung 16, also in der Stichplatten-Ausnehmung, eine Transportbewegung, gesteuert vom Schub- und Hubgetriebe aus. Da der Transportabschnitt 28 das Stichloch 18 ringförmig umgibt, ist der Transportabschnitt 28 dem Nadel-Bewegungsbereich 29, der in der Fig. 6 gestrichelt angedeutet ist, benachbart.

Über einen Grundkörper 30 ist der Transportabschnitt 28 fest mit einem Transporteur-Träger in Form eines Tragbalkens 31 verbunden, der seinerseits Teil des Schub- und Hubgetriebes für den Transporteur 17 ist.

Eine Transporteurwand 32 ist unterhalb des Transportabschnitts 28 benachbart zum Nadel-Bewegungsbereich 29 angeordnet. Die Transporteurwand 32 verläuft bei montiertem Transporteur 17 (vgl. Fig. 2) auf derjenigen Seite der Nadel 10, die von einem Stichbildungswerkzeug, das beim Nähen mit der Nadel 10 zusammenwirkt, also von der Greiferspitze 21 des Greifers 19, abgewandt ist. Die Nadel 10 liegt also im unteren Totpunkt zwischen der Transporteurwand 32 und einem gegebenenfalls vorhandenen Nadelschutzblech des Greifers 19.

Der Abstand A (vgl. Fig. 6) der Transporteurwand 32 zum Nadel-Bewegungsbereich 29 ist über eine Einstelleinrichtung 33 einstellbar. Letztere ist zur kontinuierlichen Einstellung des Abstandes A aufgeführt. Die Einstelleinrichtung 33 hat einen trägerfesten Einstellabschnitt 34. Dieser ist als bei montiertem Transporteur 17 horizontal verlaufender Steg ausgebildet, der einstückig mit dem Grundkörper 30 des Transporteurs 17 verbunden ist. Ferner hat die Einstelleinrichtung 33 einen Einstellkörper 35 in Form einer Innensechskantschraube, die als Stellschraube dient. Der Einstellkörper 35 ist in ein hierzu komplementäres Innengewinde 36 des trägerfesten Einstellabschnitts 34 eingeschraubt. Mit einem freien Ende 37 stützt sich der Einstellkörper 35 gegen die vom Nadel-Bewegungsbereich 29 abgewandte Seite der Transporteurwand 32 ab. Je nach der Einschraubtiefe des Einstellkörpers 35 in das Innengewinde 36 stützt sich der Einstellkörper 35 gegen den trägerfesten Einstellabschnitt 34 einerseits und gegen die Transporteurwand 32 andererseits mit einstellbarer Kraft ab.

Die Transporteurwand 32 hat zwischen einem Stützabschnitt 38, an dem sich der Einstellkörper 35 abstützt, und einen Übergangsabschnitt 39 (vgl. Fig. 6) hin zum Transportabschnitt 28 einen Schwächungsabschnitt 40 mit verminderter Wandstärke. Im Schwächungsabschnitt 40 ist die Wandstärke der Transporteurwand 32 in etwa halbiert.

Die Transporteurwand 32 ist von benachbarten Abschnitten 41 über Durchgangsnuten 42 (vgl. Fig. 4) getrennt. Der Einstellkörper 35 stützt sich an der Transporteurwand 32 am Stützabschnitt 38, also am freien Ende der Transporteurwand 32, zwischen den beiden Durchgangsnuten 42 ab.

Bei der Justage der Transporteurwand 32 wird der Einstellkörper, also die Innensechskantschraube 35, solange eingeschraubt, bis die Nadel 10 am unteren Totpunkt gerade noch an der dann in Richtung auf den Nadel-Bewegungsbereich 29 zu verlagerten Transporteurwand 32 vorbeikommt. Die eingestellte Transporteurwand 32 ist im Vergleich zur kräftefreien Neutralstellung nach Fig. 6 auf Grund der Kraftwirkung des Einstellkörpers 35 im Bereich des Stützabschnitts 38 um den Schwächungsabschnitt 34 auf den Nadel-Bewegungsbereich 29 zu verschwenkt. Der Schwächungsabschnitt 40 dient insoweit als Festkörpergelenk.

Falls die Nadel 10, beispielsweise beim Durchstechen von schweren Materialien wie Leder, vom Greifer 19 weg ausgelenkt werden sollte, wird diese unerwünschte Verdrängungsbewegung der Nadel 10 durch Anlage der Nadel 10 an der eingestellten Transporteurwand 32 verhindert. Die Transporteurwand 32 wirkt also als Gegenstütze für die Nadel 10 in Gegenrichtung zur Stützwirkung eines gegebenenfalls vorhandenen Nadelschutzblechs des Greifers 19.

Zudem sorgt die eingestellte Transporteurwand 32 dafür, dass die Nadelfadenschlaufe 26, die in der Schleifenhubstellung, die in der Fig. 2 gezeigt ist, entsteht, nicht unerwünscht vom Greifer 19 weg ausweichen kann, da diese Ausweichbewegung durch die Transporteurwand 32 verhindert ist.

Je nach der verwendeten Stärke der Nähnadel 10 kann die Transporteurwand 32 über den Einstellkörper 35 in einfacher Weise fein justiert werden.

## Patentansprüche

1. Transporteur (17) zum Transport von Nähgut (15) während des Betriebs einer Nähmaschine (1)
- mit mindestens einem Transportabschnitt (28), der zum reibschlüssigen Zusammenwirken mit dem Nähgut (15) und zum Ausführen einer Transportbewegung in einer Stichplatten-Ausnehmung (16) einer Stichplatte (14) ausgeführt ist und einem Nadel-Bewegungsbereich (29) benachbart ist,
- mit einem Grundkörper (30), über den der Transportabschnitt (28) fest mit einem Transporteur-Träger (31) verbunden ist,
- mit einer Transporteurwand (32), die unterhalb des Transportabschnitts (28) benachbart zum Nadel-Bewegungsbereich (29) angeordnet ist, wobei die Transporteurwand (32) so ausgeführt ist, dass sie bei montiertem Transporteur (17) auf derjenigen Seite einer Nadel (10) verläuft, die von einem Stichbildungswerkzeug (19), das beim Nähen mit der Nadel (10) zusammenwirkt, abgewandt ist,
**gekennzeichnet durch** eine Einstelleinrichtung (33), über die ein Abstand (A) der Transporteurwand (32) zum Nadel-Bewegungsbereich (29) derart einstellbar ist, dass bereits geringe Auslenkungen der Nadel (10) in Richtung auf die Transporteurwand (32) dazu führten, dass die Transporteurwand (32) die Nadel (10) abstützt.

2. Transporteur nach Anspruch 1, **dadurch gekennzeichnet, dass** die Einstelleinrichtung (33) zur kontinuierlichen Einstellung des Abstandes (A) aufgeführt ist.

3. Transporteur nach Anspruch 1 oder 2, **dadurch gekennzeichnet, dass** die Einstelleinrichtung (33) aufweist:
- einen trägerfesten Einstellabschnitt (34),
- einen Einstellkörper (35), der sich gegen den trägerfesten Einstellabschnitt (34) einerseits und gegen die Transporteurwand (32) andererseits mit einstellbarer Kraft abstützt.

4. Transporteur nach Anspruch 3, **dadurch gekennzeichnet, dass** die Transporteurwand (32) zwischen einem Stützabschnitt (38), an dem sich der Einstellkörper (35) abstützt, und einem Übergangsabschnitt (39) hin zum Grundkörper (30) einen Schwächungsabschnitt (40) mit verminderter Wandstärke aufweist.

5. Transporteur nach Anspruch 4, **dadurch gekennzeichnet, dass** im Schwächungsabschnitt (40) die Wandstärke der Transporteurwand (32) halbiert ist.

6. Transporteur nach einem der Ansprüche 1 bis 5, **dadurch gekennzeichnet, dass** die Transporteurwand (32) von benachbarten Abschnitten (41) des Grundkörpers (30) über Durchgangsnuten (42) getrennt ist.

7. Transporteur nach Anspruch 6, **dadurch gekennzeichnet, dass** sich der Einstellkörper (35) an der Transporteurwand (32) an einem freien Ende (38) von dieser zwischen den beiden Durchgangsnuten (42) abstützt.

8. Transporteur nach einem der Ansprüche 3 bis 7, **dadurch gekennzeichnet, dass** der Einstellkörper (35) als Stellschraube ausgeführt ist, die in ein Gewinde (36) des trägerfesten Einstellabschnitts (34) eingeschraubt ist, und sich mit einem freien Ende (37) gegen die Transporteurwand (32) abstützt.

9. Transporteur nach einem der Ansprüche 3 bis 8, **dadurch gekennzeichnet, dass** der trägerfeste Einstellabschnitt (34) einstückig mit dem Grundkörper (30) verbunden ist.

10. Nähmaschine
- mit einer Stichplatte (14) mit einer Stichplatten-Ausnehmung (16),
- mit einer oberhalb der Stichplatte (14) auf- und abgehend angetriebene Nadelstange (9) mit einer hieran anbringbaren Nähnadel (10),
- mit einem zum Ausführen einer Transportbewegung in der Stichplatten-Ausnehmung (16) angeordneten Transporteur (17) nach einem der Ansprüche 1 bis 9.

## Claims

1. Transporter (17) for transporting sewing material (15) during the operation of a sewing machine (1) comprising
- at least one transport section (28) which is designed for frictional interaction with the sewing material (15) and for performing a transport movement in a needle plate recess (16) of a needle plate (14) and is adjacent to a needle movement area (29),
- a base body (30), by means of which the transport section (28) is connected securely to a transporter support (31),
- a transporter wall (32), which is arranged underneath the transport section (28) adjacent to the needle movement area (29), wherein the transporter wall (32) is designed so that in an assembled transporter (17) it runs on the side of a needle (10) facing away from a stitch formation tool (19) which cooperates with the needle (10) during sewing,
**characterised by** an adjusting device (33), by means of which the spacing (A) of the transporter wall (32) from the needle movement area (29) can be adjusted, such that even small deflections of the needle (10) in the direction of the transporter wall (32) mean that the transporter wall (32) supports the needle (10).

2. Transporter according to claim 1, **characterised in that** the adjusting device (33) is designed for the continual adjustment of the spacing (A).

3. Transporter according to claim 1 or 2, **characterised in that** the adjusting device (33) comprises:
- a support-secured adjusting section (34),
- an adjusting body (35), which is supported with adjustable force against the support-secured adjusting section (34) on the one hand and against the transporter wall (32) on the other hand.

4. Transporter according to claim 3, **characterised in that** the transporter wall (32) between a support section (38), on which the adjusting body (35) is supported, and a transitional section (39) towards the basic body (30) has a weakened section (40) with a reduced wall thickness.

5. Transporter according to claim 4, **characterised in that** in the weakened section (40) the wall thickness of the transporter wall (32) is halved.

6. Transporter according to any one of claims 1 to 5, **characterised in that** the transporter wall (32) is separated from adjacent sections (41) of the basic body (30) by through grooves (42).

7. Transporter according to claim 6, **characterised in that** the adjusting body (35) is supported on the transporter wall (32) at a free end (38) of the latter between the two through grooves (42).

8. Transporter according to any one of claims 3 to 7, **characterised in that** the adjusting body (35) is designed as an adjusting screw, which is screwed into a thread (36) of the support-secured adjusting section (34) and is supported at one free end (37) against the transporter wall (32).

9. Transporter according to any one of claims 3 to 8, **characterised in that** the support-secured adjusting section (34) is connected in one piece with the basic body (30).

10. Sewing machine comprising
- a stitch plate (14) with a stitch plate recess (16),
- a needle rod (9) driven up and down above the stitch plate (14) with a sewing needle (10) attachable thereto,
- a transporter (17) according to any one of claims 1 to 9 arranged to perform a transport movement in the stitch plate recess (16).

## Revendications

1. Transporteur (17) destiné au transport de produits de couture (15) pendant le fonctionnement d'une machine à coudre (1)
- comprenant au moins une section de transport (28) qui est prévue pour une action simultanée par friction avec les produits de couture (15) et pour la réalisation d'un mouvement de transport dans un évidement de la plaque à aiguille (16) d'une plaque à aiguille (14), et qui est proche d'un domaine de déplacement de l'aiguille (29),
- comprenant un corps de base (30) au dessus duquel la section de transport (28) est reliée solidement avec un support de transporteur (31),
- comprenant une cloison de transporteur (32) qui est disposée en dessous de la section de transport (28) à proximité du domaine de déplacement de l'aiguille (29), la cloison de transporteur (32) étant conçue de sorte qu'elle s'étende sur le côté d'une aiguille (10), qui est à l'opposé d'un outil de formation du point (19), outil qui agit conjointement avec l'aiguille (10) pendant la couture lorsque le transporteur (17) est monté
**caractérisé par** un dispositif de réglage (33) par lequel une distance (A) entre la cloison du transporteur (32) et le domaine de déplacement de l'aiguille (29) peut être réglée de telle sorte que déjà des déviations minimes de l'aiguille (10) en direction de la cloison du transporteur (32) ont pour conséquence que la cloison du transporteur (32) soutienne l'aiguille (10).

2. Transporteur selon la revendication 1 **caractérisé en ce que** le dispositif de réglage (33) est conçu pour le réglage continu de la distance (A).

3. Transporteur selon les revendications 1 ou 2 **caractérisé en ce que** le dispositif de réglage (33) présente :
- une section de réglage (34) solidaire du support,
- un corps de réglage (35) qui s'appuie avec une force réglable d'une part sur la section de réglage (34) solidaire du support et d'autre part contre la cloison du transporteur (32).

4. Transporteur selon la revendication 3 **caractérisé en ce que** la cloison du transporteur (32) présente une section d'affaiblissement (40) avec une épaisseur de cloison diminuée entre une section d'appui, sur laquelle s'appuie le corps de réglage (35) et une section de transition (39) jusqu'au corps de base (30).

5. Transporteur selon la revendication 4 **caractérisé en ce que** dans la section d'affaiblissement (40) l'épaisseur de paroi de la cloison du transporteur (32) est divisée par deux.

6. Transporteur selon l'une des revendications de 1 à 5 **caractérisé en ce que** la cloison du transporteur (32) est séparée des sections voisines (41) du corps de base (30) par des rainures annulaires (42).

7. Transporteur selon la revendication 6 **caractérisé en ce que** le corps de réglage (35) s'appuie sur la cloison du transporteur (32) au niveau d'une extrémité libre (38) de celui-ci entre les deux rainures annulaires (42).

8. Transporteur selon l'une des revendications de 3 à 7 **caractérisé en ce que** le corps de réglage (35) est conçu sous la forme d'une vis de réglage qui est vissée dans un filetage (36) de la section de réglage (34) solidaire du support et qui s'appuie sur une extrémité libre (37) contre la cloison du transporteur (32).

9. Transporteur selon l'une des revendications de 3 à 8 **caractérisé en ce que** la section de réglage (34) solidaire du support est reliée avec le corps de base (30) en une pièce unique.

10. Machine à coudre
- comprenant une plaque à aiguille (14) avec un évidement de plaque à aiguille (16),
- comprenant une tige d'aiguille (9) entraînée vers le haut et vers le bas au dessus de la plaque à aiguille (16), tige sur laquelle une aiguille à coudre (10) peut être rapportée,
- comprenant un transporteur (17) selon l'une des revendications de 1 à 9 disposé dans l'évidement de la plaque à aiguille (16) pour l'exécution d'un mouvement de transport.
